# EUROPÄISCHE PATENTSCHRIFT

(11) **EP 1 830 154 B1**
(45) Veröffentlichungstag und Bekanntmachung des Hinweises auf die Patenterteilung: **15.04.2009**
(21) Anmeldenummer: 07003088.7
(22) Anmeldetag: 14.02.2007
(51) Int. Cl.: F41G 1/42

(54) **Verstellbare Visiereinrichtung für eine Handfeuerwaffe**
Adjustable sighting device for a handgun
Dispositif de visée réglable pour une arme à feu manuelle

(30) Priorität: 03.03.2006 DE 102006009893
(43) Veröffentlichungstag der Anmeldung: 05.09.2007
(73) Patentinhaber: S.A.T. Swiss Arms Technology AG, 8212 Neuhausen am Rheinfall (CH)
(72) Erfinder: Popikow, Sergej, 87480 Weitnau (DE)
(74) Vertreter: Schwarz, Thomas

(56) Entgegenhaltungen:
- DE-A1- 2 531 620
- DE-A1- 4 026 483
- FR-A1- 2 392 352
- US-A- 1 582 063
- US-A- 4 010 564
- US-A- 4 117 617
- US-A- 4 192 075

## Beschreibung

Die Erfindung betrifft eine verstellbare Visiereinrichtung für eine Handfeuerwaffe, insbesondere für eine Flinte, nach dem Oberbegriff des Anspruchs 1. Die Erfindung betrifft außerdem eine Handfeuerwaffe mit einer derartigen Visiereinrichtung.

Beim sportlichen Flintenschießen, insbesondere beim American Trap, gibt es unterschiedliche sportliche Disziplinen, die an eine Waffe unterschiedliche Anforderungen hinsichtlich der Treffpunktlage und/oder des Zielbildes verlangen. So wird z.B. beim American Single Trap der Abstand zwischen dem Taubenbunker und dem Stand des Schützen je nach beliebigem Schwierigkeitsgrad verändert. Um sich dieser Veränderung anzupassen, benötigt der Schütze eine Verstellmöglichkeit an seiner Visierschiene. Bereits bekannte Visiereinrichtungen dieser Art sind jedoch in ihren Verstellmöglichkeiten beschränkt und lassen üblicherweise nur einseitige Regulierungen zu.

Aus der DE 40 26 486 A1 ist eine gattungsgemäße Visiereinrichtung für eine Handfeuerwaffe mit einer auf dem Lauf befestigten Hilfsleiste und einer Visierleiste bekannt, die an der Hilfsleiste mit Hilfe eines im mittleren Bereich angeordneten Querstifts kippbar bzw. schwenkbar angeordnet ist. Zur Veränderung der Neigung der Visierleiste ist diese an ihren Enden mit Schnappriegeln versehen, die mit feststehenden Positionierrasten oder Positionierausnehmungen zusammenwirken. Bei dieser Visiereinrichtung kann jedoch nur die Schräglage der Visierleiste verändert werden.

Aufgabe der Erfindung ist es, eine verstellbare Visiereinrichtung der eingangs genannten Art und eine Handfeuerwaffe mit einer derartigen Visiereinrichtung zu schaffen, die verbesserte Einstellmöglichkeiten aufweisen.

Diese Aufgabe wird durch eine verstellbare Visiereinrichtung mit den Merkmalen des Anspruchs 1 und durch eine Handfeuerwaffe mit den Merkmalen des Anspruchs 15 gelöst. Zweckmäßige Ausgestaltungen und vorteilhafte Weiterbildungen der Erfindung sind Gegenstand der Unteransprüche.

Bei der erfindungsgemäßen Visiereinrichtung ist die Visierschiene auf einem in der Höhe verstellbaren Mittelstück schwenkbar angeordnet und an den beiden Enden durch Stellelemente gegenüber dem Schienenkörper in der Höhe verstellbar. Dadurch kann sowohl eine Parallel- als auch eine Winkelverstellung der Visierschiene erreicht werden, ohne dabei Biegespannungen in der Visierschiene zu erzeugen. Ein weiterer Vorteil der erfindungsgemäßen Visiereinrichtung besteht in der einfachen Austauschbarkeit der Visierschiene. Sie kann einfach montiert und bei Bedarf schnell und einfach gewechselt werden. Bei der erfindungsgemäßen Visiereinrichtung liegt der Lauf außerdem weitgehend frei und kann sich durch Temperaturschwankungen relativ zum Schienenkörper ausdehnen.

In einer besonders zweckmäßigen Ausführung ist die Visierschiene gegenüber dem Schienenkörper stufenlos verstellbar. Dadurch ist eine besonders genaue Verstellung möglich.

In einer einfach bedienbaren Ausführung werden die Stellelemente durch gelenkig an der Visierschiene angeordnete Stellbolzen und dazugehörige Stellmuttern an dem Schienenkörper gebildet. Die Stellmuttern sind vorzugsweise als Rändelmuttern ausgeführt und können somit einfach von Hand verstellt werden.

Zwischen dem Schienenkörper und der Visierschiene sind zweckmäßigerweise Druckfedern eingespannt. Dadurch wird die Visierschiene spielfrei gehalten.

Der Schienenkörper ist in bevorzugter Weise verschiebbar auf dem Lauf geführt und nur an einem Ende fest mit dem Lauf verbunden. Dadurch kann sich der Lauf aufgrund von Erwärmungen ausdehnen ohne Verspannungen oder Verformungen des Schienenkörpers zu erzeugen.

Weitere Besonderheiten und Vorzüge der Erfindung ergeben sich aus der folgenden Beschreibung eines bevorzugten Ausführungsbeispiels anhand der Zeichnung. Es zeigen:
- **Figur 1**: einen Lauf einer Flinte mit einer erfindungsgemäßen Visiereinrichtung in einer zum Teil geschnittenen Seitenansicht;
- **Figur 2**: eine Visierschiene der in Figur 1 gezeigten Visiereinrichtung in einer zum Teil geschnittenen Seitenansicht;
- **Figur 3**: einen Schienenkörper der in Figur 1 gezeigten Visiereinrichtung in einer zum Teil geschnittenen Seitenansicht;
- **Figur 4**: einen Lauf einer Flinte mit Laufhakenstück in einer Seitenansicht;
- **Figur 5**: einen Querschnitt entlang der Linie A-A von Figur 4 und
- **Figur 6**: den hinteren Teil des Laufs mit dem Laufhakenstück in einer vergrößerten, zum Teil geschnittenen Seitenansicht.

In Figur 1 ist ein Lauf 1 einer Flinte mit einem Hakenstück 2 und einer Visiereinrichtung mit einem auf dem Lauf 1 befestigten Schienenkörper 3 und einer an diesem verstellbar angeordneten Visierschiene 4 gezeigt.

Die Figur 2 gesondert dargestellte Visierschiene 4 erstreckt sich nahezu über die gesamte Länge des Laufs 1 und weist an ihren beiden Enden jeweils einen um je einen Querstift 5 drehbar gelagerten Stellbolzen 6 mit einem nach unten vorstehenden Gewindeschaft 7 auf. Die beiden Stellbolzen 6 sind im Kopfbereich seitlich abgeflacht, wodurch eine bessere Führung innerhalb der Visierschiene 4 erreicht wird. Am vorderen Ende der Visierschiene 4 ist auf deren Oberseite ein Visier 8 befestigt. In der Mitte der Visierschiene 4 ist ein nach unten vorstehendes Mittelstück 9 um einen Querstift 10 drehbar gelagert.

In Figur 3 ist der auf den Lauf 1 montierbare Schienenkörper 3 zur Aufnahme der Visierschiene 4 gezeigt. Der Schienenköper 3 erstreckt sich über die gesamte Länge des Laufs 1 und des Hakenstücks 2 und weist an seinem vorderen Ende sowie im hinteren Bereich Bohrungen 11 zur Aufnahme der Stellbolzen 6 und quer dazu verlaufende durchgängige Langlöcher 12 für in Figur 1 dargestellte Stellmuttern 13 auf. Zwischen den Bohrungen 11 ist eine hier als durchgehendes Langloch ausgeführte Öffnung 14 zur Aufnahme des an die Form der Öffnung 14 angepassten Mittelstücks 9 vorgesehen. Das Mittelstück 9 weist bei der gezeigten Ausführung den Querschnitt einer rundstirnigen Passfeder auf. An einer Seite der Schiene ist im Bereich des Durchgangslochs ein Langloch 15 für eine nicht gezeigte Konterschraube angeordnet, die in eine in Figur 1 dargestellte seitliche Gewindebohrung 16 des Mittelstücks eingreift. Auf der Oberseite des Schienenkörpers 3 sind neben den Bohrungen 11 zwei nach oben vorstehende Zapfen 17 mit Sacklöchern 18 zur Aufnahme von Druckfedern 19 vorgesehen. An seiner Unterseite weist der Schienenkörper 3 zwei voneinander beabstandete, nach unten vorstehende Ansätze 20 und 21 mit T-förmigen Nuten 22 bzw. 23 auf. Der Ansatz 20 ist hierbei am vorderen Ende des Schienenkörpers 3 und der andere Ansatz 21 im Bereich der mittigen Öffnung 14 angeordnet. An dem in Figur 3 rechten hinteren Ende des Schienenkörpers 3 ist eine stirnseitige Gewindebohrung 24 zur Befestigung des Schienenkörpers 3 am Hakenstück 2 vorgesehen.

Wie aus Figur 1 ersichtlich, greifen die beiden Stellbolzen 6 mit ihrem jeweiligen Gewindeschaft 7 in die beiden innerhalb der Langlöcher 12 angeordneten Stellmuttern 13 ein. Die beiden Stellmuttern 13 sind als Rändelmuttern ausgeführt und stehen mit ihrer Außenseite gegenüber dem Schienenkörper 3 seitlich vor. In den Stellmuttern 13 sind in Figur 6 erkennbare radiale Gewindebohrungen 25 mit Stiftschrauben 26 angeordnet, durch die eine ungewünschte Verstellung der Visierschiene 4 vermieden werden kann. An der Unterseite der Stellmuttern 13 sind außerdem nicht erkennbare Tellerfedern angeordnet, welche die Stellmuttern 13 innerhalb der Langlöcher 12 axial vorspannen. In Figur 6 ist auch eine der in den Sacklöchern 18 der beiden Zapfen 17 angeordneten Druckfedern 19 gezeigt, durch welche die Visierschiene 4 gegenüber dem Schienenkörper 3 nach oben vorgespannt und dadurch spielfrei gehalten wird.

Zur Verstellung der Visierschiene 4 kann zunächst die in der Gewindebohrung 16 angeordnete Konterschraube gelöst werden, so dass die Möglichkeit besteht, die Lage der Visierschiene 4 gegenüber dem Schienenkörper 3 zu verändern. Durch Drehung der beiden Stellmuttern 13 kann die Visierschiene 4 im Mündungsbereich bzw. im Bereich des Hakenstücks 2 vertikal verstellt werden, wobei sowohl eine stufenlose Parallel- als auch Winkelverstellung erreicht werden kann, ohne dabei Biegespannungen innerhalb der Visierschiene 4 zu erzeugen. An der Visierschiene 4 und/oder an dem Schienenkörper 3 sind Markierungen bzw. Skalen 27 zur Anzeige der Verstellposition angebracht. Auf der rechten und linken Seite des Schienenkörpers 3 sind in Figur 1 erkennbare Vorderschaftabdeckungen 28 befestigt.

Der in Figur 4 einzeln dargestellte Lauf 1 weist zur Montage der Visiereinrichtung an seiner Oberseite zwei voneinander beabstandete Sockel 29 und 30 für die Aufnahme der nach unten vorstehende Ansätze 20 und 21 des Schienenkörpers 3 auf. Hierzu weisen die beiden Sockel 29 und 30 ein in Figur 5 erkennbares T-Profil auf, das zu den T-förmigen Nuten 22 und 23 der Ansätze 20 und 21 passt. Dadurch kann der Schienenkörper 3 von vorne auf den Lauf 1 aufgeschoben werden, bis er mit seiner Rückseite 31 gemäß Figur 6 zur Anlage an einem nach oben vorstehenden Absatz 32 des Hakenstücks 2 gelangt und durch eine in die Gewindebohrung 24 eingeschraubte Halteschraube 33 am Hakenstück 2 befestigt werden kann. Die beiden Sockel 29 und 30 können z.B. auf den Lauf 1 aufgeschweißt oder anderweitig an ihm befestigt sein.

Bei der gezeigten Ausführung ist der Lauf 1 mit dem Laufhaken 2 als Wechsellauf für einen Systemkasten einer Flinte mit übereinander liegenden Läufen ausgeführt. Anstelle des oberen Laufs ist hier jedoch die Visiereinrichtung vorgesehen. Die Halteschraube 33 zur Befestigung des Schienenkörpers 3 am Hakenstück 2 ist gemäß Figur 6 in der Höhe des oberen Schlagbolzens angeordnet und weist eine mittige Durchgangsbohrung 34 mit einem durch eine Feder 35 nach hinten beaufschlagten Anschlagstift 36 für den nicht gezeigten oberen Schlagbolzen der doppelläufigen Flinte auf. Dadurch wird ein Schlagbolzendämpfer geschaffen, der den oberen Schlagbolzen beim Abschlagen dämpft und diesen schont.

## Patentansprüche

1. Verstellbare Visiereinrichtung für eine Handfeuerwaffe, insbesondere für eine Flinte, mit einem auf dem Lauf (1) oder dem Laufbündel der Handfeuerwaffe befestigbaren Schienenkörper (3) und einer an dem Schienenkörper (3) verstellbar angeordneten Visierschiene (4), die an den beiden Enden durch Stellelemente (6, 13) gegenüber dem Schienenkörper (3) in der Höhe verstellbar ist, **dadurch gekennzeichnet, dass** die Visierschiene (4) auf einem in der Höhe verstellbaren Mittelstück (9) schwenkbar angeordnet ist.

2. Visiereinrichtung nach Anspruch 1, **dadurch gekennzeichnet, dass** die Visierschiene (4) gegenüber dem Schienenkörper (3) stufenlos verstellbar ist.

3. Visiereinrichtung nach Anspruch 1 oder 2, **dadurch gekennzeichnet, dass** die Stellelemente (6, 13) durch gelenkig an der Visierschiene (4) angeordnete Stellbolzen (6) und dazugehörige Stellmuttern (13) an dem Schienenkörper (3) gebildet sind.

4. Visiereinrichtung nach Anspruch 3, **dadurch gekennzeichnet, dass** die Stellmuttern (13) in durchgängigen seitlichen Langlöchern (12) des Schienenkörpers (3) angeordnet sind.

5. Visiereinrichtung nach einem der Ansprüche 1 bis 4, **dadurch gekennzeichnet, dass** das Mittelstück (9) innerhalb einer Öffnung (14) des Schienenkörpers (3) in der Höhe verstellbar angeordnet ist.

6. Visiereinrichtung nach Anspruch 5, **dadurch gekennzeichnet, dass** das Mittelstück (9) um einen Querstift (10) drehbar an der Visierschiene (4) gehalten ist.

7. Visiereinrichtung nach einem der Ansprüche 1 bis 6, **dadurch gekennzeichnet, dass** zwischen dem Schienenkörper (3) und der Visierschiene (4) Druckfedern (19) eingespannt sind.

8. Visiereinrichtung nach Anspruch 7, **dadurch gekennzeichnet, dass** die Druckfedern (19) in Sacklöchern (18) nach oben vorstehender Zapfen (17) auf der Oberseite des Schienenkörpers (3) angeordnet sind.

9. Visiereinrichtung nach einem der Ansprüche 3 bis 8, **dadurch gekennzeichnet, dass** die Stellbolzen (6) um Querstifte (5) drehbar an der Visierschiene (4) angeordnet sind.

10. Visiereinrichtung nach einem der Ansprüche 1 bis 9, **dadurch gekennzeichnet, dass** der Schienenkörper (3) auf dem Lauf (1) verschiebbar gerührt und nur an einem Ende fest mit dem Lauf (1) verbunden ist.

11. Visiereinrichtung nach einem der Ansprüche 1 bis 10, **dadurch gekennzeichnet, dass** der Schienenkörper (3) nach unten vorstehende Ansätze (20, 21) mit Führungsnuten (22, 23) zur Verbindung mit Sockeln (29, 30) auf der Oberseite des Laufs (1) oder Laufbündels enthält.

12. Visiereinrichtung nach einem der Ansprüche 1 bis 11, **dadurch gekennzeichnet, dass** der Schienenkörper (3) über eine Halteschraube (33) an einem Hakenstück 2 des Laufs (1) befestigt ist.

13. Visiereinrichtung nach Anspruch 12, **dadurch gekennzeichnet, dass** in der Halteschraube (33) ein Schlagbolzendämpfer (35, 36) integriert ist.

14. Visiereinrichtung nach Anspruch 13, **dadurch gekennzeichnet, dass** der Schlagbolzendämpfer (35, 36) einen in einer mittigen Durchgangsbohrung (34) der Halteschraube (33) verschiebbar geführten und durch eine Druckfeder (35) nach hinten beaufschlagten Anschlagstift (36) umfasst.

15. Handfeuerwaffe mit einem Lauf (1) und einer auf dem Lauf (1) befestigten Visiereinrichtung, **dadurch gekennzeichnet, dass** die Visiereinrichtung nach einem der Ansprüche 1 bis 14 ausgebildet ist.

## Claims

1. Adjustable sighting device for a small arm, in particular for a shotgun, with a rail body (3) which can be fastened on the barrel (1) or the bundle of barrels of the small arm and a sighting rail (4) which is arranged adjustably on the rail body (3) and is adjustable in height in relation to the rail body (3) at both ends by adjusting elements (6, 13), **characterised in that** the sighting rail (4) is arranged pivotably on a centrepiece (9) which is adjustable in height.

2. Sighting device according to claim 1, **characterised in that** the sighting rail (4) is infinitely adjustable in relation to the rail body (3).

3. Sighting device according to claim 1 or 2, **characterised in that** the adjusting elements (6, 13) are formed by adjusting bolts (6) arranged pivotably on the sighting rail (4) and associated adjusting nuts (13) on the rail body (3).

4. Sighting device according to claim 3, **characterised in that** the adjusting nuts (13) are arranged in bottomless side slots (12) in the rail body (3).

5. Sighting device according to one of claims 1 to 4, **characterised in that** the centrepiece (9) is arranged adjustable in height inside an opening (14) in the rail body (3).

6. Sighting device according to claim 5, **characterised in that** the centrepiece (9) is held pivotable about a transverse pin (10) on the sighting rail (4).

7. Sighting device according to one of claims 1 to 6, **characterised in that** compression springs (19) are clamped between the rail body (3) and the sighting rail (4).

8. Sighting device according to claim 7, **characterised in that** the compression springs (19) are arranged in blind holes (18) of upwardly protruding projections (17) on the upper side of the rail body (3).

9. Sighting device according to one of claims 3 to 8, **characterised in that** the adjusting bolts (6) are arranged so as to be pivotable about transverse pins (5) in the sighting rail (4).

10. Sighting device according to one of claims 1 to 9, **characterised in that** the rail body (3) is guided displaceably on the barrel (1) and only connected firmly to the barrel (1) at one end.

11. Sighting device according to one of claims 1 to 10, **characterised in that** the rail body (3) comprises downwardly protruding projections (20, 21) with guide slots (22, 23) for connection to sockets (29, 30) on the upper side of the barrel (1) or bundle of barrels.

12. Sighting device according to one of claims 1 to 11, **characterised in that** the rail body (3) is fastened by means of a retaining screw (33) to a hook part (2) of the barrel (1).

13. Sighting device according to claim 12, **characterised in that** a firing pin damper (35, 36) is incorporated in the retaining screw (33).

14. Sighting device according to claim 13, **characterised in that** the firing pin damper (35, 36) comprises a stop pin (36) which is guided displaceably in a central through-bore (34) in the retaining screw (33) and pressed towards the rear by a compression spring (35).

15. Small arm with a barrel (1) and a sighting device fastened on the barrel (1), **characterised in that** the sighting device is embodied according to one of claims 1 to 14.

## Revendications

1. Dispositif de visée réglable pour une arme à feu manuelle, en particulier pour une carabine, avec un corps de rail (3) pouvant être fixé sur le canon (1) ou la bouche du canon de l'arme à feu manuelle et un rail de visée (4) disposé de manière réglable sur le corps de rail (3), qui est réglable en hauteur au niveau des deux extrémités par des éléments de réglage (6, 13) par rapport au corps de rail (3), **caractérisé en ce que** le rail de visée (4) est disposé à pivotement sur une pièce médiane (9) réglable en hauteur.

2. Dispositif de visée selon la revendication 1, **caractérisé en ce que** le rail de visée (4) est réglable en continu par rapport au corps de rail (3).

3. Dispositif de visée selon la revendication 1 ou 2, **caractérisé en ce que** les éléments de réglage (6, 13) sont formés par des boulons d'arrêt (6) disposés de manière articulée sur le rail de visée (4) et des écrous de réglage (13) afférents sur le corps de rail (3).

4. Dispositif de visée selon la revendication 3, **caractérisé en ce que** les écrous de réglage (13) sont disposés dans des trous oblongs (12) latéraux traversants du corps de rail (3).

5. Dispositif de visée selon l'une quelconque des revendications 1 à 4, **caractérisé en ce que** la pièce médiane (9) est disposée de manière réglable en hauteur à l'intérieur d'une ouverture (14) du corps de rail (3).

6. Dispositif de visée selon la revendication 5, **caractérisé en ce que** la pièce médiane (9) est maintenue de manière rotative autour d'un goujon transversal (10) sur le rail de visée (4).

7. Dispositif de visée selon l'une quelconque des revendications 1 à 6, **caractérisé en ce que** des ressorts de compression (19) sont montés entre le corps de rail (3) et le rail de visée (4).

8. Dispositif de visée selon la revendication 7, **caractérisé en ce que** les ressorts de compression (19) sont disposés dans des trous borgnes (18) de tenons (17) dépassant vers le haut sur le dessus du corps de rail (3).

9. Dispositif de visée selon l'une quelconque des revendications 3 à 8, **caractérisé en ce que** les boulons d'arrêt (6) sont disposés de manière rotative autour de goujons transversaux (5) sur le rail de visée (4).

10. Dispositif de visée selon l'une quelconque des revendications 1 à 9, **caractérisé en ce que** le corps de rail (3) est guidé en déplacement sur le canon (1) et est fixement relié au niveau d'une seule extrémité au canon (1).

11. Dispositif de visée selon l'une quelconque des revendications 1 à 10, **caractérisé en ce que** le corps de rail (3) contient des épaulements (20, 21) dépassant vers le bas avec des rainures de guidage (22, 23) pour la liaison avec des socles (29, 30) sur le dessus du canon (1) ou de la bouche du canon.

12. Dispositif de visée selon l'une quelconque des revendications 1 à 11, **caractérisé en ce que** le corps de rail (3) est fixé par une vis de retenue (33) sur un talon (2) du canon (1).

13. Dispositif de visée selon la revendication 12, **caractérisé en ce qu'**un amortisseur de percuteur (35, 36) est intégré dans la vis de retenue (33).

14. Dispositif de visée selon la revendication 13, **caractérisé en ce que** l'amortisseur de percuteur (35, 36) comporte une goupille de butée (36) guidée en déplacement dans un trou débouchant (34) médian de la vis de retenue (33) et sollicitée par un ressort de compression (35) vers l'arrière.

15. Arme à feu manuelle avec un canon (1) et un dispositif de visée fixé sur le canon (1), **caractérisée en ce que** le dispositif de visée est réalisé selon l'une quelconque des revendications 1 à 14.
